# EUROPÄISCHE PATENTSCHRIFT

(11) **EP 3 412 965 B1**
(45) Veröffentlichungstag und Bekanntmachung des Hinweises auf die Patenterteilung: **13.10.2021**
(21) Anmeldenummer: 18175895.4
(22) Anmeldetag: 05.06.2018
(51) Int. Cl.: H01R 12/70

(54) **EINBAULEUCHTE**
INTEGRATED LIGHTS
LAMPE INTÉGRÉE

(30) Priorität: 07.06.2017 DE 102017112542
(43) Veröffentlichungstag der Anmeldung: 12.12.2018
(73) Patentinhaber: Wilhelm Koch GmbH, 48231 Warendorf (DE)
(72) Erfinder: EDENFELD, Hans-Ferdi, 33397 Rietberg (DE)
(74) Vertreter: Kleine, Hubertus

(56) Entgegenhaltungen:
- EP-A1- 2 626 954
- EP-A1- 2 996 202
- DE-A1-102013 205 998
- DE-U1- 20 122 084
- DE-U1-202015 106 378
- DE-U1-202016 101 380
- US-A1- 2010 103 649
- US-A1- 2011 021 061

## Beschreibung

Die Erfindung betrifft eine Einbauleuchte nach dem Oberbegriff des Anspruchs 1.

Solche Einbauleuchten finden vornehmlich als indirekte Beleuchtung in Möbeln Verwendung, wobei der mit LEDs als Leuchtmitteln bestückte Leuchtenkörper in eine unterseitige Ausnehmung einer Möbelplatte eingesetzt ist. Sichtseitig wird der Leuchtenkörper durch eine angeschlossene Blende verdeckt.

Insbesondere aus optischen Gründen ist die Stromleitung durch eine in der Möbelplatte vorgesehene Kernbohrung geführt, hin zu einer elektrischen Versorgungseinheit, beispielweise einem Trafo, der sich häufig hinter der Möbelrückwand befindet.

Die Kernbohrung wird von einer rückseitigen Schmalseite der Möbelplatte hin zu der den Leuchtkörper aufnehmenden Ausnehmung geführt, wobei die Stromleitung vor einem Einsetzen der Leuchte in die Kernbohrung zu führen ist, was allerdings eine Montage der Möbelplatte deutlich erschwert.

Dies insbesondere aufgrund der elektrischen Verbindung des Stromleiters mit dem Leuchtenkörper, die aus einem Stecksystem besteht, zu dessen Verbindung der durch die Kernbohrung geführte Stromleiter ein Stück weit aus der Ausnehmung herausgezogen werden muss, um ein Zusammenstecken mit der Steckeraufnahme des Leuchtenkörpers zu ermöglichen.

Das anschließende Einfügen des Leuchtenkörpers bei gleichzeitigem Zurückschieben des Stromleiters gestaltet sich problematisch und steht einer kostenoptimierten Montage entgegen.

Um hier Abhilfe zu schaffen ist es bekannt, die Verlegung des Stromleiters von der Rückwandseite zur Einbauleuchte hin im Sichtbereich vorzunehmen, wobei der Stromleiter an der Oberseite der Möbelplatte oder an deren Unterseite verläuft. Eine den gestalterischen Ansprüchen gerecht werdende Lagefixierung ist dabei allerdings nicht möglich.

In der DE 20 2016 101 380 U1 ist eine Einbauleuchte offenbart, mit LEDs, die in einem Gehäuse gehalten sind. Zur Stromversorgung sind in dem Gehäuse Kontaktelemente angeordnet, in die ein Stromleiter mit seinem abisolierten Ende eingeschoben ist und klemmend gehalten wird. Die zuvor beschriebene Problematik ergibt sich auch bei dieser bekannten Einbauleuchte.

Eine vergleichbare Einbauleuchte ist aus der DE 20 2015 106378 U1 bekannt. Der Stromleiter dieser Einbauleuchte wird formschlüssig im Leuchtenkörper gehalten.

Ein von der Gattung abweichender Federklemmanschluss ist in der DE 10 2015 115 425 A1 thematisiert. Dieser Federklemmanschluss weist einen Aufnahmekäfig auf mit einem Federschenkel sowie einer Kontaktplatte, zwischen denen das abisolierte Ende eines Stromleiters eingeklemmt ist.

In der DE 201 22 084 U1 ist ein Griffelement gezeigt und beschrieben. Über die Art und Weise der Verbindung eines Stromleiters mit dem Leuchtenkörper ist dieser Literatur nichts zu entnehmen.

Die US 2011/021061 A1 thematisiert eine elektrische Steckverbindung, bei der an einer isolierenden Trägerplatte mit einem Stromleiter verbundene elektrische Kontakte angeordnet sind, wobei die Trägerplatte in eine Kontaktaufnahme eingesteckt ist, unter Kontaktierung von Kontaktelementen.

Aus der EP 2 996 202 A1 ist eine Leuchte insbesondere für ein Kraftfahrzeug bekannt, deren Stromversorgung ebenfalls über eine Steckverbindung erfolgt, wobei ein an ein Leuchtenteil angeschlossener Fortsatz mit Kontaktstreifen mit Kontaktelementen eines Gegenstücks korrespondiert, das an eine Stromleitung angeschlossen ist.

Schließlich betrifft die DE 10 2013 205998 A1 eine optoelektronische Baugruppe, ohne Hinweis auf die konkrete Ausgestaltung eines Stromleiters.

Eine vergleichbare Konstruktion ist in der US 2010/103649 A1 offenbart, ohne nähere Hinweise auf die Konfiguration eines Stromleiters.

Der Erfindung liegt die Aufgabe zugrunde, eine Einbauleuchte der gattungsgemäßen Art so weiterzuentwickeln, dass sie bei Beibehaltung der im montierten Zustand optimierten Gestaltung einfacher und damit kostengünstiger montierbar ist.

Diese Aufgabe wird durch eine Einbauleuchte mit den Merkmalen des Anspruchs 1 sowie einen Stromleiter gelöst.

Durch diese konstruktive Ausbildung, die sich im Übrigen mit geringem fertigungstechnischem Aufwand realisieren lässt, ist eine Einbauleuchte geschaffen, die erheblich einfacher zu montieren ist, als eine Einbauleuchte nach dem Stand der Technik.

Im Gegensatz zum Stand der Technik, bei dem die Steckverbindung quasi achsgleich bzw. achsparallel zum Stromleiter erfolgt, ist die Verbindung des Leuchtenkörpers mit dem Stromleiter nun quer zu dessen Längserstreckung möglich, d.h. in Einschieberichtung der Einbauleuchte in die Ausnehmung der Möbelplatte.

Dabei ist der Stromleiter so positioniert, dass die Verbindung mit der Einbauleuchte unmittelbar bei deren Einschieben bzw. Eindrücken in die Ausnehmung erfolgt.

Dies erlaubt eine werksseitige Vormontage der Möbelplatte derart, dass der Stromleiter in die eingebrachte Kernbohrung eingeschoben wird. Bei einer folgenden sozusagen Endmontage der Bodenplatte, bspw. zur Komplettierung eines Schrankmöbels, ist lediglich der Leuchtenkörper in die Ausnehmung einzusetzen bei gleichzeitiger elektrischer Verbindung mit dem Stromleiter.

Gemäß der Erfindung ist das der Einbauleuchte zugwandte Ende des Stromleiters mit einer Kontaktplatte versehen, die nach einem Verbinden des Leuchtenkörpers, d.h. nach dessen Aufstecken reibschlüssig darin gehalten ist, wozu der Leuchtenkörper vorzugsweise beidseitig an der Kontaktplatte des Stromleiters anliegende federnde Kontaktklemme aufweist, die Bestandteil einer Kontaktaufnahme sind.

Zur einfacheren Einführung der Kontaktplatte in die Kontaktaufnahme des Leuchtenkörpers kann diese, nach einem weiteren Gedanken der Erfindung zumindest in Aufschieberichtung quer zur Längserstreckung des Stromleiters mit Einführschrägen versehen sein, die durch entsprechende Formgebung der Kontaktklemmen ausgebildet sein können.

Ergänzend oder alternativ zu den Einführschrägen der Kontaktklemmen können Einführschrägen, im einfachsten Fall eine einzelne Einführschräge, am Außenrandbereich der Kontaktaufnahme vorgesehen sein, wobei bei Anordnung von zwei Einführschrägen diese V-förmig zueinander stehend ausgebildet sind und in einen Einführschlitz übergehen zur Aufnahme der Kontaktplatte.

Die Kontaktklemmen, die sich als Flachkontakte gegenüberliegen und so einen Einführschlitz bilden - und zwar sowohl in Längserstreckung des Stromleiters wie auch quer dazu - können direkt auf eine LED-Platine aufgebracht sein, wenn die Einbauleuchte als LED-Leuchte ausgebildet ist. Dabei kann die LED-Platine mit einer Gleichrichterbrücke bestückt sein, für einen nicht polarisierten Leitungsanschluss.

Des Weiteren ist in dem Leuchtenkörper ein Isolatorstück fixiert, das die Kontaktklemmen aufnimmt.

Nach einem weiteren Gedanken der Erfindung ist der Stromleiter zumindest bereichsweise, vorzugsweise in dem der Kontaktplatte zugeordneten Bereich mit einer biegesteifen Unterstützung versehen, was das Einführen der Kontaktplatte in die Kontaktaufnahme des Leuchtenkörpers deutlich vereinfacht.

Weiter kann vorgesehen sein, den Stromleiter in dem biegesteifen Bereich zu führen, bzw. darin einzubetten, wenn dieser aus einem geeigneten Material gegossen wird.

Insgesamt lässt sich der Stromleiter auf diese Art und Weise besonders querschnittsklein dimensionieren, sodass der Durchmesser der Kernbohrung entsprechend minimiert werden kann.

Des Weiteren besteht die Möglichkeit den in dem biegesteifen Material eingebetteten Stromleiter je nach Länge der Kernbohrung zu kürzen, was insofern besonders vorteilhaft ist, als der Stromleiter quasi konfektioniert vorliegen kann und an das entsprechende Längenabmaß der Kernbohrung angepasst werden muss.

Zur leichteren Verbindung der Kontaktplatte mit der Kontaktaufnahme sind Zentriermittel am Stromleiter vorgesehen, die eine radiale Ausrichtung innerhalb der Kernbohrung gewährleisten.

Eine exakte Positionierung des Stromleiters in der Kernbohrung kann durch eine Drehwinkelkodierung, die gleichfalls eine Einsteckhilfe bildet, erfolgen, wozu an einem Ende des Stromleiters bzw. des biegesteifen Bereichs, insbesondere an einer vorgesehenen Zugentlastung, eine Nase angeformt sein kann, die in einen in der Kernbohrung vorgesehenen Längsschlitz eingreift, sodass eine Verdrehsicherung gebildet ist.

Bei einer weiteren Variante der Erfindung erstreckt sich der biegesteife Bereich bis in den rückwärtigen Einschubbereich. Im Einschubbereich des Stromleiters in die Kernbohrung, d.h. in dem einer Rückwand des Schrankmöbels zugeordneten Bereich ragt der Kontaktleiter mit einer ebenfalls als Kontaktplatte ausgebildeten Anschlusslasche heraus, auf die ein an ein Kabel angeschlossener Stecker aufsteckbar ist. Dabei kann die Anschlusslasche eine Aussparung aufweisen, in die die Rückwand des Möbels eingefügt ist, wodurch eine Einschiebebegrenzung für den Stromleiter geschaffen ist.

Damit ist eine kabellose Installation der Einbauleuchte möglich, so dass das Möbel vollständig montiert werden kann, bevor eine Verbindung mit einem Netzkabel bzw. einem Trafo erfolgt.

Hierzu kann der Stecker einen Kabelverbinder aufweisen, der stromführend an einen biegesteifen Stab angeschlossen ist, der an der Außenseite der Rückwand anliegt.

Anstelle der Einschubbegrenzung durch die Korrespondenz der Aussparung der Anschlusslasche mit der Rückwand, kann eine solche Einschubbegrenzung auch dadurch erreicht werden, dass der Stecker mit der Anschlusslasche vor dem Einschieben des Stromleiters in die Kernbohrung fest verbunden wird, wobei dann der Stecker bzw. der angeschlossene Stab mit dem Kabelverbinder an der Rückwand anliegt.

Alternativ zum Stab kann an den Stecker ein Kabel angeschlossen sein, vorzugsweise mit einem Halter, mit dem das zu Schlaufen gelegte Kabel bis zur Verbindung mit einem Netzteil geordnet gehalten wird.

Der Stromleiter kann auch in einem Halter fest positioniert sein, der in eine Aufnahme des Möbelbodens eingesteckt wird, vorzugsweise dem Leuchtenkörper benachbart, wobei dieser Halter topfartige ausgebildet sein kann oder quaderförmig.

In diesem Fall wird der flexible Teil des Stromleiters, der auf der dem Leuchtenkörper abgewandten Seite aus dem Halter austritt, in einer Nut des Möbelbodens entlang geführt, die gegebenenfalls durch eine Abdeckleiste verschließbar ist. Bei der genannten quaderförmigen Ausführung des Halters kann dieser auch in der Nut positioniert werden, benachbart dem Leuchtenkörper.

Denkbar ist aber auch, den flexiblen Teil des Stromleiters durch eine Kernbohrung zu führen, ausgehend von einer Aufnahmeöffnung für den Leuchtenkörper, in die die Kernbohrung mündet.

Weitere vorteilhafte Ausbildungen der Erfindung sind in den Unteransprüchen gekennzeichnet.

Ausführungsbeispiele der Erfindung werden nachfolgend anhand der beigefügten Zeichnungen beschrieben.

Es zeigen:
- Figur 1: eine erfindungsgemäße Einbauleuchte in einer perspektivischen Rückansicht,
- Figur 2: eine Einzelheit der Einbauleuchte, gleichfalls in einer perspektivischen Ansicht,
- Figur 3: eine Möbelplatte zum Einbau einer Einbauleuchte in einer geschnittenen Draufsicht,
- Figur 4: die Einbauleuchte nach der Erfindung in montierter Stellung,
- Figur 5: eine Einzelheit der Einbauleuchte in einer perspektivischen Rückansicht,
- Figur 6: einen Teilausschnitt eines weiteren Ausführungsbeispiels der erfindungsgemäßen Einbauleuchte in einer geschnittenen perspektivischen Ansicht,
- Figur 7: eine Einzelheit eines weiteren Ausführungsbeispiels der Einbauleuchte gleichfalls in perspektivischer Ansicht,
- Figur 8: ein weiteres Ausführungsbeispiel der Einbauleuchte in einer perspektivischen Rückansicht.

In der Figur 1 ist eine Einbauleuchte dargestellt, die in eine Möbelplatte 11 (Figuren 3 und 4) einbaubar ist. Dabei weist die Einbauleuchte einen Leuchtenkörper 2 auf, an den ein Stromleiter 1 angeschlossen ist. Der Leuchtenkörper 2 wird dabei durch eine sichtseitig an der Möbelplatte 11 anliegende Blende 14 abgedeckt.

Erfindungsgemäß weist der Stromleiter 1 zumindest an seinem dem Leuchtenkörper 2 zugewandten Ende eine Kontaktplatte 3 auf, die reibschlüssig in einer Kontaktaufnahme 4 des Leuchtenkörpers 2 gehalten ist.

Hierzu sind im Leuchtenkörper 2 zwei sich gegenüberliegende mit Kontaktflächen versehene federnde Kontaktklemmen 5 vorgesehen, die einen in Erstreckungsrichtung des Stromleiters 1 sowie quer dazu offenen Schlitz begrenzen, durch den die Kontaktplatte 3 in die Kontaktaufnahme 4 einführbar ist. Die Kontaktklemmen können an einer Platine des Leuchtenkörpers 2 angeordnet sein.

Der Stromleiter 1 ist in den in den Figuren 1, 2, 4, 6 und 7 gezeigten Beispielen über seine gesamte Länge durch einen biegesteifen Bereich 6 unterstützt, wozu die Stromführung in ein entsprechendes Material eingebettet ist, insbesondere in eine Leiterplatine. Denkbar ist jedoch auch, den Stromleiter 1 lediglich bereichsweise und zwar vorzugsweise dem der Kontaktplatte 3 zugewandten Bereich biegesteif zu unterstützen.

In der Figur 2 ist der Stromleiter 1 als Einzelheit abgebildet, wobei das der Kontaktplatte 3 abgewandte Ende des Stromleiters 1 über eine Kontaktaufnahme 9 und einen an ein Kabel 8 angeschlossenen Kabelverbinder 10 einer Stromverbindung mit einem nicht dargestellten Trafo verbunden werden kann. Auch hier kann zur Kontaktierung das zugeordnete Ende des Stromleiters 1 mit einer Kontaktplatte versehen sein, auf die die Kontaktaufnahme 9 aufschiebbar ist.

In der Figur 3 ist ein Teil der Möbelplatte 11 dargestellt und im Verlauf einer Kernbohrung 12 sowie einer Ausnehmung 13 geschnitten.

In die Ausnehmung 13 ist, wie insbesondere die Figur 4 sehr deutlich wiedergibt, der Leuchtenkörper 2 eingeschoben, während in der Kernbohrung 12 der Stromleiter 1 mit seinem biegesteifen Bereich 6 geführt ist.

An beiden Enden des biegesteifen Bereichs 6 ist jeweils eine Radialabstützung 7 vorgesehen, die in ihrem größten Durchmesser dem lichten Durchmesser der Kernbohrung 12 entspricht. Diese Radialabstützung 7 kann überdies beispielsweise mit einer angeformten Nase versehen sein, die zur exakten Ausrichtung des Stromleiters 1 in einen nicht dargestellten Schlitz der Kernbohrung 12 eingreift und so eine Drehwinkelbegrenzung bildet.

Die der Kontaktplatte 3 abgewandte Radialabstützung 7 kann im Übrigen im Sinne einer Zugentlastung ausgebildet sein.

In der Figur 5 ist ein Leuchtenkörper 2 als Einzelheit dargestellt. Im Außenbereich der Kontaktaufnahme 4 ist eine Einführhilfe 15 vorgesehen, die zwei Einführschrägen 16 aufweist, die beide in einen Schlitz 17 übergehen. Damit wird ein besonders einfaches Aufstecken des Leuchtenkörpers 2 auf die Kontaktplatte 3 des Stromleiters 1 möglich, bei gleichzeitiger exakter Ausrichtung des Leuchtenkörpers 2 und der damit gegebenenfalls verbundenen Blende 14.

In der Figur 6 ist in einem weiteren Beispiel die Ausgestaltung der Einbauleuchte zur Einspeisung von Strom in den Stromleiter 1 dargestellt. Der Stromleiter 1 ist hierbei mit seinem biegesteifen Bereich 6 bis zur Rückseite des Möbels geführt, die durch eine Rückwand 18 gebildet wird. Eine fest mit dem Stromleiter 1 verbundene Anschlusslasche 19 ragt nach außen über die Rückwand 18 hinaus, wobei ein Stecker 21, der einen abgewinkelten biegesteifen und stromführenden Stab 22 aufweist, auf die Anschlusslasche 19 aufgesteckt ist. In der Figur ist der Stecker 21 in einer Explosivdarstellung erkennbar.

Eine Aussparung 20 der Anschlusslasche 19 nimmt den zugeordneten Kantenbereich der Rückwand 18 auf, so dass der Stromleiter 1 verschiebegesichert und exakt positioniert gehalten wird.

Anstelle einer solchen Aussparung 20 kann auch die Rückwand 18 mit einer entsprechenden Ausklinkung versehen sein, die von der Anschlusslasche 19 durchtreten wird. In diesem Fall kann der Stromleiter 1 zusammen mit dem Stecker 21 und dem Stab 22, an den sich übrigens ein Kabelverbinder 10 anschließt, bereits vor der Montage fest mit der Anschlusslasche 19 verbunden sein oder der Stab 22 liegt nach einem Einschieben des Stromleiters 1 und des angeschlossenen Steckers 21 an der bereits montierten Rückwand 18 an, wodurch ebenfalls eine Einschubbegrenzung geschaffen ist.

Eine vergleichbare Ausführungsvariante ist in der Figur 7 erkennbar, wobei hier allerdings an den Stecker 21 ein flexibles Kabel 8 angeschlossen ist. Zur behinderungsfreien Montage des Stromleiters 1 zusammen mit dem daran befestigten Stecker 21 ist an diesem ein Kabelhalter 23 vorgesehen, der das zu Schlaufen gelegte Kabel 8 geordnet hält.

An dem dem Stecker 21 zugewandten Ende kann der Stromleiter 1 ebenfalls mit einer Kontaktplatte 3 versehen sein, während der Stecker 21 entsprechend konfiguriert ist, d.h. mit einer Kontaktaufnahme, die an das Kabel 8 angeschlossen ist.

Während die gezeigten Beispiele vorzugsweise dann Verwendung finden, wenn der Stromleiter 1 in der Kernbohrung 12 geführt wird, ist das in der Figur 8 gezeigte Beispiel dazu geeignet, den Stromleiter 1, der hier durch ein Kabel 8 mit angeschlossener Kontaktplatte 3 gebildet wird, in einer Nut der Möbelplatte 11 zu führen.

Zur fügegenauen Positionierung der Kontaktplatte 3 ist ein topfartiger Halter 24 vorgesehen, der in einer nicht gezeigten, der Ausnehmung 13 der Möbelplatte 11 benachbarten Topfbohrung eingesetzt ist und aus dem die Kontaktplatte 3 in die Ausnehmung 13 ragt. Die Kontaktplatte 3 ist mit dem Stromleiter 1 fest verbunden und im Halter 24 fixiert.

Bei einer anderen, nicht gezeigten Ausführung ist der Halter 24 quaderförmig ausgebildet und kann in die besagte Nut eingesetzt werden.

### Bezugszeichenliste

- 1: Stromleiter
- 2: Leuchtenkörper
- 3: Kontaktplatte
- 4: Kontaktaufnahme
- 5: Kontaktklemme
- 6: biegesteifer Bereich
- 7: Radialabstützung
- 8: Kabel
- 9: Kontaktaufnahme
- 10: Kabelverbinder
- 11: Möbelplatte
- 12: Kernbohrung
- 13: Ausnehmung
- 14: Blende
- 15: Einführhilfe
- 16: Einführschräge
- 17: Schlitz
- 18: Rückwand
- 19: Anschlusslasche
- 20: Aussparung
- 21: Stecker
- 22: Stab
- 23: Kabelhalter
- 24: Halter

## Patentansprüche

1. Einbauleuchte, die in eine Möbelplatte (11) einbaubar ist, mit einem Leuchtenkörper (2), an den ein Stromleiter (1) angeschlossen ist, **dadurch gekennzeichnet, dass** der Stromleiter (1) zumindest an seinem dem Leuchtenkörper (2) zugewandten Ende mit einer Kontaktplatte (3) versehen ist, die reibschlüssig in einer Kontaktaufnahme (4) des Leuchtenkörpers (2) gehalten ist, wozu die Kontaktaufnahme (4) zwei sich gegenüberliegende federnde Kontaktklemmen (5) aufweist, die jeweils an einer Kontaktfläche der Kontaktplatte (3) anliegen, wobei die Kontaktklemmen (5) einen in Längserstreckung des Stromleiters (1) sowie einen quer dazu offenen Einführschlitz für die Kontaktplatte (3) begrenzen.

2. Einbauleuchte nach Anspruch 1, **dadurch gekennzeichnet, dass** die Kontaktklemmen (5) in den Bereichen des offenen Schlitzes mit Einführschrägen versehen sind.

3. Einbauleuchte nach Anspruch 1 oder 2, **dadurch gekennzeichnet, dass** im äußeren Randbereich der Kontaktaufnahme (4) am Leuchtenkörper (2) eine Einführhilfe (15) angeordnet ist mit mindestens einer Einführschräge (16), die in einen Schlitz (17) übergeht.

4. Einbauleuchte nach einem oder mehreren der vorhergehenden Ansprüche 1 bis 3, **dadurch gekennzeichnet, dass** der Stromleiter (1) zumindest in einem der Kontaktplatte (3) zugeordneten Abschnitt durch einen biegesteifen Bereich (6) unterstützt ist.

5. Einbauleuchte nach dem Anspruch 4, **dadurch gekennzeichnet, dass** der Stromleiter (1) in den biegesteifen Bereich (6) eingebettet ist, insbesondere in eine Leiterplatine.

6. Einbauleuchte nach einem oder mehreren der vorhergehenden Ansprüche 1 bis 5, **dadurch gekennzeichnet, dass** die Kontaktklemmen (5) auf einer Platine des Leuchtenkörpers (2) angeordnet sind.

7. Einbauleuchte nach einem oder mehreren der vorhergehenden Ansprüche 1 bis 6, **dadurch gekennzeichnet, dass** der Stromleiter (1) in einem dem Leuchtenkörper (2) benachbarten Halter (24) gehalten ist, wobei die Kontaktplatte (3) aus dem Halter (24) in die Kontaktaufnahme (4) ragt.

8. Möbelplatte mit einer Einbauleuchte nach einem der vorhergehenden Ansprüche, wobei die Einbauleuchte in eine Ausnehmung (13) der Möbelplatte (11) eingesetzt ist, die eine Kernbohrung (12) aufweist, wobei in die Ausnehmung (13) der Leuchtenkörper (2) eingesetzt ist und die Stromleitung (1) durch die Kernbohrung (12) geführt ist, **dadurch gekennzeichnet, dass** der Stromleiter (1) mindestens eine Radialabstützung (7) aufweist, die an der Wandung der Kernbohrung (12) anliegt.

9. Möbelplatte nach Anspruch 8, **dadurch gekennzeichnet, dass** der Stromleiter (1) im Austrittsbereich aus der Möbelplatte (11) eine Anschlusslasche (19) aufweist, an der ein Stecker (21) zur Stromeinspeisung gehalten ist.

10. Möbelplatte nach Anspruch 8 oder 9, **dadurch gekennzeichnet, dass** der Stecker (21) einen einen Stromleiter (1) aufweisenden biegesteifen Stab (22) oder ein Kabel (8) aufweist, an dessen anderem Ende ein Kabelverbinder (10) angeschlossen ist zur Stromeinspeisung.

11. Möbelplatte nach einem der Ansprüche 8 bis 10, **dadurch gekennzeichnet, dass** der Stecker (21) mit einem Kabelhalter (23) versehen ist.

12. Möbelplatte nach einem der Ansprüche 8 bis 11, **dadurch gekennzeichnet, dass** die Radialabstützung (7) eine Nase aufweist, die in einen Schlitz der Kernbohrung (12) zur Verdrehsicherung und Positionierung eingreift.

## Claims

1. Integrated luminaire, which can be integrated in a furniture panel (11), comprising a luminaire body (2), to which a current conductor (1) is connected, **characterized in that** the current conductor (1), at least at the end thereof facing towards the luminaire body (2), is provided with a contact plate (3) which is frictionally held in a contact receptacle (4) of the luminaire body (2), for which purpose the contact receptacle (4) has two resilient contact terminals (5) located opposite one another, which each bear against a contact surface of the contact plate (3), the contact terminals (5) bounding an insertion slot for the contact plate (3) which is open in the longitudinal extension of the current conductor (1) and also transversely thereto.

2. Integrated luminaire according to claim 1, **characterized in that** the contact terminals (5) are provided with insertion bevels in the regions of the open slot.

3. Integrated luminaire according to claim 1 or 2, **characterized in that** an insertion aid (15) is arranged on the luminaire body (2) in the outer edge region of the contact receptacle (4), the insertion aid comprising at least one insertion bevel (16) which merges into a slot (17).

4. Integrated luminaire according to one or more of the preceding claims 1 to 3, **characterized in that** the current conductor (1), at least in a portion assigned to the contact plate (3), is supported by a flexurally rigid region (6).

5. Integrated luminaire according to claim 4, **characterized in that** the current conductor (1) is embedded in the flexurally rigid region (6), in particular in a printed circuit board.

6. Integrated luminaire according to one or more of the preceding claims 1 to 5, **characterized in that** the contact terminals (5) are arranged on a board of the luminaire body (2) .

7. Integrated luminaire according to one or more of the preceding claims 1 to 6, **characterized in that** the current conductor (1) is held in a holder (24) adjacent to the luminaire body (2), the contact plate (3) protruding from the holder (24) into the contact receptacle (4).

8. Furniture panel having an integrated luminaire according to any one of the preceding claims, wherein the integrated luminaire is inserted in a recess (13) of the furniture panel (11), which has a bore (12), wherein the luminaire body (2) is inserted in the recess (13) and the current conductor (1) is guided by the bore (12), **characterized in that** the current conductor (1) has at least one radial support (7) which bears against the wall of the bore (12).

9. Furniture panel according to claim 8, **characterized in that** the current conductor (1) has, in the exit region from the furniture panel (11), a connection lug (19), on which a plug (21) for supplying power is held.

10. Furniture panel according to claim 8 or 9, **characterized in that** the plug (21) has a cable (8) or a flexurally rigid rod (22) containing a current conductor (1), at the other end of which a cable connector (10) is connected for supplying power.

11. Furniture panel according to any one of claims 8 to 10, **characterized in that** the plug (21) is provided with a cable holder (23).

12. Furniture panel according to any one of claims 8 to 11, **characterized in that** the radial support (7) has a protrusion which engages in a slot in the bore (12) for securing against rotation and for positioning purposes.

## Revendications

1. Lampe à encastrer pouvant être intégrée dans un panneau de meuble (11), avec un corps de lampe (2) relié à un conducteur électrique (1), **caractérisée en ce que** le conducteur électrique (1) est muni, au moins à son extrémité tournée vers le corps de lampe (2), d'une plaque de contact (3) qui est retenue par friction dans un réceptacle de contact (4) du corps de lampe (2), lequel réceptacle de contact (4) présente pour cela deux bornes de contact (5) élastiques placées en vis-à-vis, qui reposent chacune sur une surface de contact de la plaque de contact (3), les bornes de contact (5) délimitant une fente d'insertion ouverte dans le sens de la longueur du conducteur électrique (1) et transversalement par rapport à celui-ci pour la plaque de contact (3).

2. Lampe à encastrer selon la revendication 1, **caractérisée en ce que** les bornes de contact (5) sont munies de biseaux d'insertion dans les régions de la fente ouverte.

3. Lampe à encastrer selon la revendication 1 ou 2, **caractérisée en ce qu'**est disposée sur le corps de lampe (2), dans la région de bord extérieure du réceptacle de contact (4), une aide à l'insertion (15) avec au moins un biseau d'insertion (16) qui est suivi d'une fente (17).

4. Lampe à encastrer selon une ou plusieurs des revendications 1 à 3, **caractérisée en ce que** le conducteur électrique (1) est supporté, au moins dans une zone associée à la plaque de contact (3), par une partie rigide en flexion (6).

5. Lampe à encastrer selon la revendication 4, **caractérisée en ce que** le conducteur électrique (1) est inclus dans la partie rigide en flexion (6), en particulier dans une plaquette de circuits.

6. Lampe à encastrer selon une ou plusieurs des revendications 1 à 5, **caractérisée en ce que** les bornes de contact (5) sont disposées sur une plaquette du corps de lampe (2).

7. Lampe à encastrer selon une ou plusieurs des revendications 1 à 6, **caractérisée en ce que** le conducteur électrique (1) est retenu dans une monture (24) voisine du corps de lampe (2), la plaque de contact (3) dépassant de la monture (24) dans le réceptacle de contact (4).

8. Panneau de meuble avec une lampe à encastrer selon l'une des revendications précédentes, dans lequel la lampe à encastrer est insérée dans un évidement (13) du panneau de meuble (11) qui présente un perçage (12), le corps de lampe (2) étant inséré dans l'évidement (13) et le conducteur électrique (1) étant passé à travers le perçage (12), **caractérisé en ce que** le conducteur électrique (1) présente au moins un soutien radial (7) qui repose sur la paroi du perçage (12).

9. Panneau de meuble selon la revendication 8, **caractérisée en ce que** le conducteur électrique (1) présente, dans la région où il sort du panneau de meuble (11), une patte de connexion (19) sur laquelle est retenue un connecteur (21) vers l'alimentation électrique.

10. Panneau de meuble selon la revendication 8 ou 9, **caractérisée en ce que** le connecteur (21) comporte une barre (22) rigide en flexion présentant un conducteur électrique (1) ou un câble (8) à l'extrémité duquel un connecteur de câble (10) est raccordé pour l'alimentation électrique.

11. Panneau de meuble selon l'une des revendications 8 à 10, **caractérisé en ce que** le connecteur (21) est muni d'une attache de câble (23).

12. Panneau de meuble selon l'une des revendications 8 à 11, **caractérisé en ce que** le soutien radial (7) présente un bec qui se met en prise dans une fente du perçage (12) en vue de la fixation en rotation et du positionnement.
